# DEMANDE DE BREVET EUROPEEN

(11) **EP 0 688 914 A1**
(43) Date de publication de la demande: **27.12.1995**
(21) Numéro de dépôt: 95401454.4
(22) Date de dépôt: 20.06.1995
(51) Int. Cl.: E04B 2/82

(54) **Dispositif de fixation de parois de bâtiments notamment industriels préfabriqués modulaires de type bungalow**

(30) Priorité: 23.06.1994 FR 9407730
(71) Demandeur: DISCOUNT HOLDING, F-75008 Paris (FR)
(72) Inventeur: Lenfant, Jean-Pierre, F-92402 Courbevoie Cedex (FR)
(74) Mandataire: Benoit, Monique

(57) **Abrégé**

L'invention concerne un dispositif de fixation de bâtiments notamment industriels préfabriqués modulaires de type bungalow.

Le dispositif selon l'invention comprend un profilé supérieur (1), un profilé inférieur (8), une pièce support (2) fixée au profilé supérieur (1), une pièce coulissante (3) qui coulisse sur la pièce support (2) et des moyens de pression (6,7) pour coincer le haut de la paroi (4) entre un bord du profilé supérieur (1) et une extrémité (5) de la pièce coulissante (3), la paroi reposant sur le profilé inférieur.

Application : réalisation de bâtiments à base de bâtiments modulaires précités.

## Description

La présente invention concerne un dispositif de fixation de parois de bâtiments notamment industriels préfabriqués modulaires de type bungalow. Elle s'applique notamment à la réalisation de bâtiments à base de bâtiments préfabriqués modulaires, utilisés par exemple comme bureaux, habitations temporaires, lieux publics ou entrepôts.

Les bâtiments industriels préfabriqués modulaires de type bungalow permettent grâce à leur assemblage au sol mais aussi en hauteur de réaliser des ensembles de bâtiments de plus ou moins forte capacité, compacts et économiques. Sur des chantiers de travaux publics, ces bâtiments servent généralement de bureaux, d'habitations temporaires ou d'entrepôts. Les chantiers de travaux publics ne sont pas les seuls lieux d'utilisation. Ces bâtiments peuvent aussi servir comme lieux publics tels que par exemple des écoles, des restaurants ou des lieux d'exposition. lls peuvent aussi servir par exemple d'habitation à moyen ou long séjour à titre touristique notamment.

Un des intérêts de ces bâtiments est qu'ils peuvent être démontés et déplacés pour être montés en plusieurs endroits différents. Un autre intérêt est leur économie de réalisation. Cette économie suppose cependant notamment que les divers éléments des bâtiments modulaires puissent être montés et démontés facilement, et aussi réutilisés d'une fois à l'autre, en fait le plus de fois possibles.

Selon les systèmes de réalisation connus, les parois des bâtiments modulaires s'encastrent dans des profilés inférieurs et supérieurs en forme de U. Un léger jeu est ménagé entre les profilés et les parois, quelques millimètres environ, de façon à permettre le montage et le démontage de ces parois. Ce jeu n'est cependant pas suffisant pour autoriser le démontage des parois de l'intérieur des bâtiments modulaires, ce qui complique le démontage général des bâtiments. Un autre inconvénient de ces profilés en U est qu'ils ne permettent pas d'utiliser différentes épaisseurs de parois, I'épaisseur étant fixée par la largeur du U. L'intérêt de disposer de plusieurs épaisseurs de parois est notamment de moduler ces épaisseurs en fonction de conditions climatiques ou d'environnement, températures et bruits extérieurs par exemple.

Un inconvénient supplémentaire relatif aux profilés extérieurs en forme de U réside dans le fait que les bas des parois extérieures baignent généralement dans l'eau, ce qui détériore ces parois et donc empêche leur réutilisation. Par ailleurs, des dépôts de mousse et de poussière s'encastrent entre les profilés inférieurs et les parois de telle sorte que lorsque celles-ci sont retirées des profilés, un arrachement des parois se produit, d'où ici encore une cause supplémentaire interdisant la réutilisation des parois.

Un autre inconvénient des systèmes de réalisation connus réside dans le fait que les parois ne disposant pas de moyens d'accrochage spécifiques, celles-ci sont percées de nombreuses pointes qui à terme détériorent ces parois et donc là encore limitent leur nombre d'utilisations.

Le but de l'invention est de pallier les inconvénients précités notamment en permettant un démontage plus rapide des parois de bâtiments préfabriqués modulaires, ainsi qu'en augmentant leur nombre d'utilisations.

A cet effet, l'invention a pour objet un dispositif de fixation d'une paroi d'un bâtiment, caractérisé en ce qu'il comprend un profilé supérieur (1), un profilé inférieur (8), une pièce support (2) fixé au profilé supérieur (1), une pièce coulissante (3) qui coulisse sur la pièce support (2) et des moyens de pression (6,7) pour coincer le haut de la paroi (4) entre un bord du profilé supérieur (1) et une extrémité (5) de la pièce coulissante (3), la paroi (4) reposant sur le profilé inférieur (8), la pièce support (2) ayant la forme d'un équerre prolongé par une partie perpendiculaire, la partie supérieure (2') de l'équerre étant fixée au profilé supérieur (1) et la partie perpendiculaire (2'') supportant la pièce coulissante (3).

L'invention a pour principaux avantages qu'elle permet l'utilisation de panneaux de plusieurs épaisseurs, qu'elle permet de ménager des passages cachés pour le passage de câbles électriques, qu'elle facilite l'accrochage sur les parois, qu'elle est simple à mettre en oeuvre et qu'elle est économique.

D'autres caractéristiques et avantages de l'invention apparaîtront à l'aide de la description qui suit faite en regard des dessins annexés qui représentent :
- la figure 1 : par une vue en coupe, un exemple de mode de réalisation possible d'un dispositif selon l'invention ;
- la figure 2 : par une vue en coupe, des aménagements rendus possibles grâce à un dispositif selon l'invention ;
- la figure 3 : par une vue en perspective, un exemple de tôle en Ω utilisée pour former un plafond;
- la figure 4 : par une vue en coupe, un autre mode de réalisation possible d'un dispositif selon l'invention ;
- la figure 5 : un autre mode de réalisation possible d'un dispositif selon l'invention.

La figure 1 présente, par une vue en coupe, un exemple de mode de réalisation possible d'un dispositif selon l'invention. Il comprend un profilé supérieur 1 sur lequel est fixé une pièce support 2. Cette fixation peut être réalisée par exemple par soudure, par rivetage ou par collage. Une pièce coulissante 3 coulisse sur la pièce support 2. Elle coulisse de préférence dans la direction du profilé supérieur 1. Le haut d'une paroi 4 est coincé entre le profilé supérieur 1, par exemple entre son bord extérieur au bâtiment modulaire qui le contient, et une extrémité 5 de la pièce coulissante 3. Cette extrémité 5 présente par exemple une surface plane de façon à bien caler la paroi et aussi à ne pas l'endommager par la pression qu'elle exerce sur celle-ci. Cette pression est par exemple maintenue par une vis 6 dont la référence 7 est solidaire de la pièce support 2, I'extrémité de la vis 6 poussant l'extrémité 5 de la pièce coulissante 3. D'autres types de moyens de pression peuvent évidemment être utilisés. Il est possible par exemple d'utiliser des systèmes à ressort. Dans l'exemple de réalisation de la figure 1, les moyens de pression 6, 7, agissent directement sur l'extrémité 5 de la pièce coulissante qui est au contact de la paroi 4. Il est possible de réaliser des moyens de pression qui n'agissent pas à cet endroit, mais par exemple sur l'extrémité opposée ou plus généralement en tout autre endroit, pourvu qu'ils permettent à la pièce coulissante 3 d'exercer une poussée sur la paroi 4. La pièce support a par exemple la forme d'un équerre 2' prolongé par une partie perpendiculaire 2'', le haut de l'équerre 2' étant fixé au profilé supérieur 1 et la partie perpendiculaire 2'' supportant la pièce coulissante 3.

De préférence, le dispositif selon l'invention comprend un profilé inférieur 8 dont la face supérieure présente un créneau 9 s'engageant dans un évidement 10 à la base de la paroi 4. De cette façon, la paroi 4 est fixée sur le profilé inférieur 8. D'autres types de profilés inférieurs sont possibles, par exemple des profilés en forme de U.

Le dispositif de fixation représenté à la figure 1 permet de démonter très facilement et très rapidement la paroi 4, de l'intérieur comme de l'extérieur du bâtiment modulaire. Pour cela, les moyens de pression agissant sur l'extrémité 5 de la pièce coulissante 3 sont retirés, par dévissage de la vis 6 par exemple. L'extrémité 5 de la pièce coulissante 3 est écartée de la paroi 4 par coulissage sur la pièce support 2. Un espace suffisant est laissé entre la position limite de l'extrémité 5, imposé notamment par la pièce support 2, et la paroi de façon à permettre le basculement de celle-ci vers l'intérieur du bâtiment, la pièce support 2 et la pièce coulissante 3 étant disposées de préférence à l'intérieur. Par le basculement, le bas de la paroi 4 se dégage du profilé inférieur 8 et la paroi se retire ainsi facilement et rapidement.

Cette opération de basculement est possible avec diverses formes de profilés inférieurs. Cependant, le profilé inférieur 8 tel que présenté à la figure 1 apporte plusieurs avantages. Un premier avantage est qu'il offre la possibilité d'utiliser plusieurs épaisseurs de parois, en combinaison d'ailleurs avec le profilé supérieur 1 muni de la pièce support 2 et de la pièce coulissante 3. Un deuxième avantage réside dans le fait que le bas de la paroi 4 ne baigne plus dans l'eau stagnante. A condition par exemple que la base ou la face supérieure du profilé inférieur 8 soit légèrement penchée vers l'extérieur, l'eau ne peut plus du tout rester sous la paroi. De même la partie inférieure extérieure de la paroi 4 n'est plus endommagée par des dépôts de mousse ou de poussière coincées dans le profilé et peut donc rester propre grâce éventuellement à un entretien facile.

La figure 2 présente un avantage supplémentaire du dispositif selon l'invention. La pièce support 2 et la pièce coulissante 3 permettent de ménager entre elles un espace libre plus ou moins haut, cet espace n'étant occupé que par les moyens de pression 7,6 éventuels agissant sur l'extrémité 5 de la pièce coulissante. Cet espace libre permet par exemple le passage de câbles électriques 21 et aussi de les maintenir. La pièce support 2, la pièce coulissante 3, les moyens de pression 6,7 ainsi que les câbles électriques 21 par exemple sont camouflés par un plafond 22.

Ce plafond 22 est par exemple constitué d'un ensemble de tôles ondulées en Ω comme l'illustre la figure 3, cette figure présentant une partie en perspective d'une tôle en Ω. Une tôle 22 peut être par exemple associée à chaque paroi. Une tôle comporte par exemple des moyens de fixation 23,24 sur le profilé supérieur 1 comme l'illustre la figure 2. Ces moyens de fixation sont par exemple constitués d'une équerre 23 fixée sur la tôle 22 et d'une vis 24 traversant l'équerre 23 et s'engageant par exemple dans un trou taraudé réalisé dans le profilé supérieur 1. La pièce support 2 et la pièce coulissante 3 sont par exemple disposées entre les parties hautes 26 des tôles en Ω. Ces tôles présentent une souplesse suffisante pour pouvoir être soulevées et permettre l'accès aux moyens de pression 6,7 ou à la pièce coulissante 3 de façon à libérer la paroi 4. De même par leur souplesse, elles permettent de disposer des câbles électriques entre une pièce support 2 et une pièce coulissante 3.

Une ou plusieurs pièces support et coulissantes peuvent être réparties le long d'une paroi, leur nombre variant notamment en fonction de la longueur de la paroi.

La figure 2 montre par ailleurs qu'un plancher 25 peut reposer sur le profilé inférieur 8. Ce plancher 25 est retiré avant la paroi 4.

Le profilé supérieur 1 est par exemple constitué en partie d'un bord extérieur descendant puis remontant en partie par pliage et se prolongeant par une partie perpendiculaire sur laquelle est par exemple fixée la pièce support 2 et remontant dans sa dernière partie par exemple perpendiculairement, cette dernière partie comportant par exemple des trous taraudés acceptant les vis 24 fixant les tôles 22 du plafond.

La figure 4 illustre un autre mode de réalisation possible d'un dispositif selon l'invention. Une pièce d'accrochage 41 est intercalée entre la pièce coulissante 3 et la paroi 4. Cette pièce d'accrochage 41 permet de suspendre des éléments 42 sans détériorer la paroi 4, par des trous notamment. La pièce d'accrochage est par exemple constituée de deux équerres successifs 41',41''. Un premier équerre 41' repose sur la paroi 4 tout en étant intercalé entre cette dernière et la pièce coulissante 3. La deuxième équerre 41'' sert à accrocher les éléments 42 à suspendre. Selon le type d'élément à suspendre, la pièce d'accrochage 41 peut être plus ou moins large.

La pièce d'accrochage 41 peut être disposée à l'intérieur, comme le montre la figure 4, ou à l'extérieur de bâtiment modulaire.

Dans le cas où des bâtiments modulaires sont juxtaposés, une des parois juxtaposées est retirée, ou même les deux. Dans ce cas, la pièce coulissante, à condition de lui prévoir une longueur suffisante, peut compenser les jeux produits suite au retrait de l'une des deux parois.

La figure 5 présente un autre mode de réalisation possible du dispositif selon l'invention. Dans ce mode de réalisation, du côté de la paroi 4, la pièce coulissante 3 comporte une partie 3' qui la prolonge vers le haut, au dessus de la paroi 4. Cette partie 3' a par exemple un profil en forme d'équerre dont un côté repose sur la paroi. Un faible jeu 55 est par exemple ménagé entre l'extrémité de la partie 3' prolongeant la pièce coulissante et la pièce support 2, ce jeu est par exemple de 2 à 3 mm. Cette partie terminale 3' permet notamment d'éviter le soulèvement de la paroi 4 lors de manipulations ou d'opérations de transport. La pièce support telle que décrite relativement à la figure 5 peut être utilisée pour tous les autres modes de réalisation décrits précédemment.

## Revendications

1. Dispositif de fixation d'une paroi d'un bâtiment, caractérisé en ce qu'il comprend un profilé supérieur (1), un profilé inférieur (8), une pièce support (2) fixé au profilé supérieur (1), une pièce coulissante (3) qui coulisse sur la pièce support (2) et des moyens de pression (6,7) pour coincer le haut de la paroi (4) entre un bord du profilé supérieur (1) et une extrémité (5) de la pièce coulissante (3), la paroi (4) reposant sur le profilé inférieur (8), la pièce support (2) ayant la forme d'un équerre prolongé par une partie perpendiculaire, la partie supérieure (2') de l'équerre étant fixée au profilé supérieur (1) et la partie perpendiculaire (2'') supportant la pièce coulissante (3).

2. Dispositif selon la revendication 1, caractérisé en ce que la pièce coulissante (3) comporte une partie (3') qui la prolonge vers le haut au dessus de la paroi (4).

3. Dispositif selon l'une quelconque des revendications précédentes, caractérisé en ce que la partie supérieure du profilé inférieur (8) présente un créneau (9) s'engageant dans un évidement (10) réalisé à la base de la paroi (4).

4. Dispositif selon l'une quelconque des revendications précédentes, caractérisé en ce que l'extrémité (5) de la pièce coulissante (3) présente une partie plane venant buter contre la paroi (4).

5. Dispositif selon l'une quelconque des revendications précédentes, caractérisé en ce que la pièce support (2) et la pièce coulissante (3) sont placées à l'intérieur du bâtiment.

6. Dispositif selon l'une quelconque des revendications précédentes, caractérisé en ce que le profilé inférieur (8) présente une base légèrement penchée vers l'extérieur.

7. Dispositif selon l'une quelconque des revendications précédentes, caractérisé en ce que le profilé supérieur (1) est constitué en partie d'un bord extérieur descendant puis remontant en partie par pliage et se prolongeant par une partie perpendiculaire sur laquelle est fixée la pièce support (2), et remontant dans sa dernière partie perpendiculairement.

8. Dispositif selon la revendication 7, caractérisé en ce qu'un plafond (22,24) est fixé sur la dernière partie du profilé supérieur (1).

9. Dispositif selon la revendication 8, caractérisé en ce que le plafond est constitué de tôles en Ω (22), ces tôles cachant la pièce support (2), la pièce coulissante (3) et les moyens de pression (6,7), ces éléments (2, 3, 6, 7) étant situés entre les parties hautes (26) des tôles en Ω (22).

10. Dispositif selon l'une quelconque des revendications précédentes, caractérisé en ce qu'une pièce d'accrochage (41) est intercalée entre la paroi (4) et la pièce coulissante (3).

11. Dispositif selon l'une quelconque des revendications précédentes, caractérisé en ce qu'une pièce d'accrochage (41) est intercalée entre le bord extérieur du profilé supérieur (1 ) et la paroi (4).

12. Dispositif selon l'une quelconque des revendications 10 ou 11, caractérisé en ce qu'une pièce d'accrochage (41) est constituée de deux équerres successifs (41',41''), un premier équerre (41') reposant sur la paroi (4) et le deuxième équerre (41'') servant à accrocher des éléments (42) à suspendre.

13. Dispositif selon l'une quelconque des revendications précédentes, caractérisé en ce que les moyens de pression sont constitués d'une vis (6) dont la référence (7) est solidaire de la pièce support, la vis (6) poussant l'extrémité (5) de la pièce coulissante (3) vers la paroi (4).

14. Dispositif selon l'une quelconque des revendications 1 à 12, caractérisé en ce que les moyens de pression sont constitués d'un système à ressort.

15. Dispositif selon l'une quelconque des revendications précédentes, caractérisé en ce que des câbles électriques sont disposés entre la pièce support (2) et la pièce coulissante (3).

16. Dispositif selon l'une quelconque des revendications précédentes, caractérisé en ce que deux bâtiments étant juxtaposés, une des deux parois en vis à vis, ou les deux étant retirées, une longueur suffisante de la pièce coulissante (3) est prévue pour compenser les jeux dus à l'absence d'une ou des deux parois.
